# EUROPÄISCHE PATENTANMELDUNG

(11) **EP 4 764 303 A1**
(43) Veröffentlichungstag der Anmeldung: **24.06.2026**
(21) Anmeldenummer: 25223155.0
(22) Anmeldetag: 12.12.2025
(51) Int. Cl.: F21V 1/04, F21V 1/12, F21V 1/26, F21V 7/00, F21V 11/00

(54) **LAMPENSCHIRM AUS EINER GITTERSTRUKTUR**

(30) Priorität: 17.12.2024 LU 103490
(71) Anmelder: BEGA Gantenbrink-Leuchten KG, 58708 Menden (DE)
(72) Erfinder: Zellerhoff, Jan, 44267 Dortmund (DE); Götz, Jannik, 58332 Schwelm (DE)
(74) Vertreter: Habermann Intellectual Property Partnerschaft von Patentanwälten mbB

(57) **Zusammenfassung**

Die Erfindung betrifft einen Lampenschirm aus einer Gitterstruktur. Die Gitterstruktur ist aus mehreren Gitterelementen (3) gebildet. Jedes Gitterelement (3) weist eine durch einen Schwerpunkt (5) des Gitterelements (3) senkrecht zu einer Umhüllenden (6) der Gitterstruktur verlaufende Mittenachse (7) auf. De Mittenachsen (7) der Gitterelemente sind so ausgerichtet dass sie jeweils entlang einer bevorzugten Blickrichtung (8) durch das jeweilige Gitterelement (3) verlaufen, sodass von den Gitterelementen (3) umschlossene Hohlräume (9) entlang der bevorzugten Blickrichtung (8) Licht durchlassen und aus stark abweichenden Blickrichtungen blickdicht erscheinen.

## Beschreibung

Die vorliegende Erfindung betrifft einen Lampenschirm aus einer Gitterstruktur, wobei die Gitterstruktur aus mehreren Gitterelementen gebildet ist, wobei jedes Gitterelement eine durch einen Schwerpunkt des Gitterelements senkrecht zu einer Umhüllenden der Gitterstruktur verlaufende Mittenachse aufweist.

Aus dem Stand der Technik sind Lampenschirme bekannt, die aus Gitterstrukturen oder durchbrochenen Materialien gefertigt sind. Solche Lampenschirme werden häufig verwendet, um interessante Licht- und Schatteneffekte zu erzeugen, sind jedoch in der Regel isotrop aufgebaut, das heißt, die Anordnung der Gitterelemente erfolgt ohne eine bevorzugte Blickrichtung. Dies führt dazu, dass Licht gleichmäßig in alle Richtungen durchgelassen wird, ohne gezielte Steuerung der optischen Eigenschaften. Einige bekannte Ansätze versuchen, durch Variationen in der Form, der Größe oder dem Abstand der Gitterelemente unterschiedliche Lichtdurchlässigkeitsgrade zu erzielen. Diese Variationen werden üblicherweise durch Anpassungen der Geometrie oder der Materialstärke realisiert. Dünnere oder kleinere Gitterelemente können mehr Licht durchlassen, während dickere oder größere Elemente die Lichtdurchlässigkeit reduzieren. Diese Techniken ermöglichen jedoch keine gezielte Steuerung der Blickdichtigkeit oder Lichtdurchlässigkeit abhängig von einer bevorzugten Blickrichtung. Darüber hinaus fehlt es herkömmlichen Lösungen an der Möglichkeit, abrupte Übergänge zwischen transparenter und blickdichter Erscheinung zu erzeugen, was insbesondere für Anwendungen mit höherem ästhetischen oder funktionalen Anspruch nachteilig ist.

Als Aufgabe der Erfindung wird es angesehen, die aus dem Stand der Technik bekannten Lampenschirme weiterzuentwickeln.

Diese Aufgabe wird erfindungsgemäß dadurch gelöst, dass die Mittenachsen der Gitterelemente so ausgerichtet sind, dass sie jeweils entlang einer bevorzugten Blickrichtung durch das jeweilige Gitterelement verlaufen, sodass von den Gitterelementen umschlossene Hohlräume entlang der bevorzugten Blickrichtung Licht durchlassen und aus stark abweichenden Blickrichtungen blickdicht erscheinen. Diese Konfiguration ermöglicht eine gezielte Steuerung der Lichtdurchlässigkeit und Blickdichtigkeit, was sowohl funktionale als auch ästhetische Anwendungen in Beleuchtungssystemen unterstützt.

Erfindungsgemäß ist vorgesehen, dass ein lichtes Maß in einer zu der Umhüllenden parallelen Querschnittsfläche jedes Gitterelements maximal doppelt so groß ist, wie eine Tiefe des Gitterelements senkrecht zur Umhüllenden im Bereich des Gitterelements. Um so kleiner von den Gitterelementen umfasste Hohlräume im Verhältnis zur Tiefe der Gitterelemente ausgestaltet sind, um so eingeschränkter ist der Blick durch die Gitterelemente abweichend von der bevorzugten Blickrichtung.

Erfindungsgemäß kann die Gitterstruktur in Form eines konischen oder hyperboloiden Körpers ausgebildet sein. Ein konischer Körper besitzt eine Basis mit größerem Durchmesser und verjüngt sich gleichmäßig in Richtung einer Spitze. Bei einem Lampenschirm ermöglicht die konische Form eine gezielte Lichtlenkung, da Lichtstrahlen von einer zentralen Lichtquelle nach außen entlang der Kegelfläche gestreut werden. Vorteilhafterweise entsteht dabei eine gleichmäßige Lichtverteilung auf die Umgebung, insbesondere wenn die Gitterelemente entlang der Mantelfläche des Kegels so angeordnet sind, dass sie entlang der bevorzugten Blickrichtung Licht durchlassen. Gleichzeitig bleibt die Blickdichtigkeit aus abweichenden Richtungen erhalten, da die Hohlräume der Gitterelemente in diesen Blickrichtungen optisch blockierend wirken.

Eine hyperboloide Form hingegen zeichnet sich durch eine geschwungene, elegante Geometrie aus, die durch zwei gegenläufige Krümmungen erzeugt wird. Eine solche Struktur kann als Rotationskörper dargestellt werden, bei dem die Mantelfläche aus asymptotischen Linien besteht, die optisch als ineinander verschränkte Gitterelemente erscheinen. Diese geometrische Form ist besonders ästhetisch ansprechend, da sie sowohl dynamisch als auch stabil wirkt. Vorteilhafterweise können hyperboloide Gitterstrukturen eine gleichmäßige Lichtlenkung entlang der geschwungenen Oberfläche ermöglichen. Die Lichtstrahlen werden hierbei nicht nur nach außen gestreut, sondern können auch durch die Krümmung der Struktur in bestimmte Richtungen fokussiert oder gelenkt werden. Gleichzeitig erzeugen die gekreuzten Gitterelemente, die entlang der bevorzugten Blickrichtung ausgerichtet sind, aus abweichenden Blickwinkeln eine nahezu vollständige Blickdichtigkeit, was die Struktur sowohl funktional als auch optisch besonders macht.

Diese beiden Formen bieten verschiedene Vorteile für die Gestaltung und Funktion eines Lampenschirms. Während der konische Körper eine klassische und funktionale Form für die gleichmäßige Beleuchtung bietet, kann die hyperboloide Struktur als moderner und auffälliger Designansatz dienen. Die Wahl der Form kann je nach Anwendung und ästhetischen Anforderungen erfolgen. Beispielsweise könnte ein konischer Lampenschirm in einem funktionalen Arbeitsumfeld genutzt werden, während ein hyperboloider Lampenschirm in repräsentativen oder dekorativen Umgebungen eingesetzt wird. Beide Formen können durch additive Fertigungsmethoden effizient hergestellt werden, wodurch die präzise Ausrichtung der Gitterelemente gewährleistet ist.

Erfindungsgemäß ist die Gitterstruktur aus einem lichtundurchlässigen Material gefertigt. Vorteilhafterweise wird dadurch erreicht, dass die Lichtdurchlässigkeit ausschließlich durch die Hohlräume der Gitterelemente gesteuert wird. Beispiele für geeignete Materialien sind lichtundurchlässige Kunststoffe, Metalle oder Keramiken, die eine hohe Festigkeit und Haltbarkeit bieten und sich für verschiedene Fertigungstechniken eignen.

Erfindungsgemäß können die Hohlräume der Gitterstruktur so geformt sein, dass der Übergang von Lichtdurchlässigkeit zu Blickdichtigkeit bei einer Änderung des Blickwinkels abrupt erfolgt. Vorteilhafterweise wird dadurch ein klarer optischer Effekt erzielt, der insbesondere für Anwendungen in der Architektur oder im Produktdesign ästhetisch ansprechend ist. Beispielsweise können Hohlräume mit scharfen Kanten oder spezifischen Öffnungswinkeln ausgestaltet werden, um diesen Effekt zu verstärken.

Erfindungsgemäß können die Hohlräume der Gitterstruktur so geformt und ausgerichtet sein, dass sie Licht gezielt entlang einer bevorzugten Blickrichtung durchlassen, während das Licht bei stark abweichenden Blickrichtungen blockiert wird. Dies wird durch die präzise Geometrie der Hohlräume erreicht. Beispielsweise können erfindungsgemäß trapezförmige oder rechteckige Hohlräume verwendet werden, bei denen Gitterwände des Hohlraums die Lichtausbreitung auf eine bestimmte Richtung fokussieren. Alternativ können elliptische oder runde Hohlräume eingesetzt werden, um eine weichere Lichtlenkung zu ermöglichen.

Das schlagartige Umschalten von Lichtdurchlässigkeit zu Blickdichtigkeit wird durch die Begrenzung des Lichts durch die Gitterwände der Hohlräume erzielt. Diese Gitterwände sind so gestaltet, dass sie Licht in einer klar definierten Richtung durchlassen, während es in anderen Richtungen abgeschirmt wird. Die Form und Tiefe der Hohlräume spielen hierbei eine entscheidende Rolle: Tiefer ausgeformte Hohlräume verstärken den Effekt des abrupten Übergangs, da das Licht stärker fokussiert wird und die Blockade bei abweichenden Blickwinkeln vollständiger ist. Flachere Hohlräume hingegen bieten eine weichere Abstufung des Übergangs, was für Anwendungen mit weniger ausgeprägtem Sichtschutz vorteilhaft sein kann.

Vorteilhafterweise ermöglicht diese Gestaltung einen klaren optischen Effekt, der insbesondere für Anwendungen in der Architektur oder im Produktdesign ästhetisch ansprechend ist. Rechteckige oder trapezförmige Hohlräume können klare Lichtkanten und Schattenwürfe erzeugen, während elliptische oder runde Hohlräume eher weiche Lichtverläufe bieten. Diese Variabilität erlaubt eine Anpassung der optischen Eigenschaften des Lampenschirms an unterschiedliche funktionale und ästhetische Anforderungen. Beispielsweise könnte ein Lampenschirm mit rechteckigen Hohlräumen in einem modernen architektonischen Umfeld eingesetzt werden, während elliptische Hohlräume für dekorative Beleuchtungsanwendungen bevorzugt werden könnten.

Dieser abrupte Wechsel von Lichtdurchlässigkeit zu Blickdichtigkeit ist nicht nur ein ästhetisches Merkmal, sondern bietet auch funktionale Vorteile. Er kann in Sichtschutzvorrichtungen, Lichtlenksystemen oder optischen Filtern verwendet werden, bei denen eine präzise Steuerung der Lichtdurchlässigkeit erforderlich ist. Die genaue Formgebung der Hohlräume und ihre Ausrichtung entlang der bevorzugten Blickrichtung ermöglichen eine vielseitige Anpassung der Licht- und Schatteneigenschaften des Lampenschirms.

Vorteilhafterweise kann die Gitterstruktur mit einer lichtreflektierenden oder lichtundurchlässigen Beschichtung versehen sein, um gezielte Lichtlenkung zu ermöglichen. Beispiele hierfür sind metallisierte oder keramische Beschichtungen, die eine verbesserte Lichtausbeute erzielen oder den Lampenschirm als Reflektor nutzbar machen.

Erfindungsgemäß können die Gitterelemente entlang der bevorzugten Blickrichtung elliptisch oder polygonal ausgebildet sein, um die gewünschte Lichtdurchlässigkeit gezielt zu verstärken. Die Form der Gitterelemente spielt eine entscheidende Rolle für die Lichtlenkung und die optische Wirkung der Gitterstruktur. Insbesondere beeinflusst die Geometrie der Gitterelemente, wie das Licht in der bevorzugten Blickrichtung durch die Hohlräume der Gitterstruktur geleitet wird.

Elliptische Gitterelemente zeichnen sich durch ihre geschwungene, symmetrische Form aus, die eine gleichmäßige Lichtlenkung ermöglicht. Durch die sanfte Krümmung der elliptischen Konturen wird das Licht gleichmäßig gestreut, was zu einer weichen Lichtverteilung entlang der bevorzugten Blickrichtung führt. Diese Eigenschaft macht elliptische Gitterelemente besonders geeignet für Anwendungen, bei denen ein angenehmes, blendfreies Licht gewünscht ist, beispielsweise in Wohnräumen, Restaurants oder dekorativen Beleuchtungssystemen. Die elliptische Form kann außerdem durch ihre weichen Übergänge ein harmonisches Gesamtbild erzeugen, das sich nahtlos in moderne und klassische Designkonzepte einfügt.

Polygonale Gitterelemente, wie z. B. mit dreieckigem, rechteckigem oder mehreckigem Querschnitt, erzeugen hingegen schärfere optische Effekte. Die geraden Kanten und spitzen Winkel dieser Formen lenken das Licht in definierten Richtungen und erzeugen präzise Lichtkanten oder Schattenwürfe. Diese Eigenschaft macht polygonale Gitterelemente besonders vorteilhaft für technische Anwendungen, wie etwa gerichtete Beleuchtung oder Effektbeleuchtung in architektonischen Installationen. Darüber hinaus können komplexe polygonale Formen, wie z. B. sechseckige oder achteckige Elemente, verwendet werden, um einzigartige Lichtmuster zu erzeugen, die ästhetisch ansprechend sind und den Lampenschirm zu einem zentralen Gestaltungselement machen.

Vorteilhafterweise kann die Wahl zwischen elliptischen und polygonalen Formen auf die spezifischen Anforderungen der Beleuchtungsanwendung abgestimmt werden. Beispielsweise könnten elliptische Gitterelemente in einem Lampenschirm für die Grundbeleuchtung eines Raumes eingesetzt werden, um ein gleichmäßiges und angenehmes Licht zu erzeugen, während polygonale Gitterelemente in Akzentbeleuchtungen oder als Teil von dekorativen Leuchten verwendet werden könnten, um dynamische Licht- und Schattenspiele zu schaffen.

Die Form der Gitterelemente kann weiterhin durch ihre Größe, Tiefe und Anordnung ergänzt werden, um den optischen Effekt zu verstärken. So könnten elliptische Gitterelemente in einer tieferen Ausführung verwendet werden, um das Licht stärker zu fokussieren, während flache polygonale Gitterelemente eine breitere Lichtstreuung ermöglichen. Diese Variabilität bietet eine große Flexibilität bei der Gestaltung des Lampenschirms und ermöglicht es, unterschiedliche Anforderungen innerhalb einer einzigen Gitterstruktur zu kombinieren.

Zusätzlich lassen sich elliptische und polygonale Gitterelemente in einem Lampenschirm kombinieren, um sowohl sanfte Lichtverläufe als auch scharfe Lichtkanten zu erzeugen. Beispielsweise könnten elliptische Gitterelemente im oberen Bereich eines Lampenschirms für eine weiche Lichtverteilung sorgen, während polygonale Gitterelemente im unteren Bereich für eine gezielte Lichtlenkung oder dekorative Effekte eingesetzt werden. Diese Kombination aus verschiedenen Formen erweitert die Anwendungsvielfalt der Erfindung erheblich.

Durch den Einsatz moderner Fertigungsmethoden, wie dem 3D-Druck oder Präzisionsfräsen, können elliptische und polygonale Formen mit hoher Genauigkeit hergestellt werden. Dies gewährleistet nicht nur die optische Qualität der Gitterstruktur, sondern auch deren mechanische Stabilität und Langlebigkeit.

Erfindungsgemäß können die Gitterelemente der Gitterstruktur unterschiedlich groß ausgestaltet sein und/oder unterschiedliche Formgebungen aufweisen. Die Größe und Form der Gitterelemente beeinflussen direkt die Lichtdurchlässigkeit und Blickdichtigkeit der Gitterstruktur und bieten eine vielseitige Möglichkeit, die optischen Eigenschaften des Lampenschirms gezielt anzupassen. Die Variationen können sowohl systematisch als auch unregelmäßig entlang der Oberfläche des Lampenschirms erfolgen, um spezifische Beleuchtungs- oder Designanforderungen zu erfüllen.

Vorteilhafterweise kann durch größere Gitterelemente eine erhöhte Lichtdurchlässigkeit erzielt werden, da die Hohlräume zwischen den Gitterelementen größer sind und mehr Licht durchlassen. Solche größeren Gitterelemente können in Bereichen des Lampenschirms angeordnet werden, in denen eine stärkere Lichtabgabe gewünscht ist, beispielsweise zur Beleuchtung bestimmter Raumbereiche oder zur Schaffung von Lichtakzenten. Umgekehrt können kleinere Gitterelemente verwendet werden, um eine stärkere Blickdichtigkeit zu erreichen, da die kleineren Hohlräume weniger Licht durchlassen und optisch geschlossener wirken. Diese Eigenschaft ist besonders in Bereichen nützlich, die Sichtschutz oder eine gezielte Lichtblockade erfordern.

Die Formgebung der Gitterelemente bietet eine weitere Ebene der Anpassungsmöglichkeiten. Runde oder elliptische Gitterelemente erzeugen weiche Lichtverläufe und eignen sich besonders für Anwendungen, bei denen eine gleichmäßige Lichtverteilung gewünscht ist. Eckige Gitterelemente, wie rechteckige oder polygonale Formen, können schärfere Schattenwürfe und klar abgegrenzte Lichtzonen erzeugen, was bei dekorativen oder technischen Anwendungen vorteilhaft ist. Darüber hinaus können komplexere Geometrien, wie geschwungene oder asymmetrische Formen, einzigartige ästhetische Effekte schaffen, die den Lampenschirm zu einem visuellen Highlight machen.

Vorteilhafterweise lassen sich die Variationen in Größe und Form der Gitterelemente auch in Kombination einsetzen, um spezifische optische oder funktionale Anforderungen zu erfüllen. Beispielsweise könnten größere, runde Gitterelemente in der oberen Hälfte eines Lampenschirms angeordnet werden, um eine weiche und breite Lichtverteilung zu gewährleisten, während kleinere, eckige Gitterelemente in der unteren Hälfte für eine gezielte Lichtlenkung oder Blickdichtigkeit sorgen. Durch solche Kombinationen kann der Lampenschirm sowohl funktional als auch ästhetisch optimiert werden.

Die Umsetzung dieser Variationen kann durch moderne Fertigungsmethoden, wie den 3D-Druck oder präzise mechanische Verfahren, effizient realisiert werden. Diese Techniken ermöglichen es, Gitterelemente mit individuell angepassten Größen und Formen innerhalb einer einzigen Gitterstruktur zu fertigen, ohne zusätzliche Montageschritte. Dadurch wird nicht nur die Flexibilität im Design erhöht, sondern auch die strukturelle Integrität des Lampenschirms gewährleistet.

Erfindungsgemäß kann die Materialstärke einer das Gitterelement bildenden Gitterwand der Gitterelemente unterschiedlich sein, sodass Abstände zwischen den Hohlräumen der Gitterelemente variiert sind. Die Gitterwand, die das Gitterelement definiert, ist dabei die Begrenzungsstruktur, welche die Form und die Abmessungen des Gitterelementes festlegt. Durch gezielte Variation der Materialstärke dieser Gitterwände kann der Abstand zwischen benachbarten Hohlräumen angepasst werden, ohne die grundsätzliche Geometrie der Gitterelemente selbst zu verändern. Dies ermöglicht eine präzise Steuerung der Lichtdurchlässigkeit und Blickdichtigkeit entlang der Oberfläche des Lampenschirms.

Vorteilhafterweise kann durch dickere Gitterwände der Abstand zwischen den Hohlräumen vergrößert werden, wodurch die Lichtdurchlässigkeit in diesem Bereich reduziert wird, da die breiteren Gitterwände mehr Fläche blockieren. In Bereichen, in denen eine größere Lichtdurchlässigkeit gewünscht ist, können die Gitterwände dünner ausgeführt werden, wodurch die Hohlräume enger zusammenrücken und mehr Licht hindurchgelassen wird. Diese Anpassung der Materialstärke bietet eine zusätzliche Gestaltungsebene, die unabhängig von der Form oder Größe der Gitterelemente realisiert werden kann.

Beispielsweise könnte ein Lampenschirm im oberen Bereich mit dünneren Gitterwänden gefertigt werden, um dort eine höhere Lichtdurchlässigkeit zu erzielen, während im unteren Bereich des Lampenschirms dickere Gitterwände verwendet werden, um eine stärkere Blickdichtigkeit oder eine gezieltere Lichtlenkung zu erreichen. Diese Variation der Materialstärke kann kontinuierlich oder abschnittsweise über die Gitterstruktur verteilt sein, wodurch sowohl sanfte Übergänge als auch scharf abgegrenzte optische Zonen entstehen können.

Die Materialstärke der Gitterwand wirkt sich nicht nur auf die optischen Eigenschaften, sondern auch auf die mechanische Stabilität der Gitterstruktur aus. Durch gezielte Verstärkungen in Bereichen mit höheren Belastungen kann die strukturelle Integrität des Lampenschirms verbessert werden, ohne die gewünschte optische Wirkung zu beeinträchtigen. Vorteilhaft lassen sich solche Variationen in der Materialstärke durch moderne Fertigungsmethoden, insbesondere additive Verfahren wie den 3D-Druck, effizient und präzise realisieren.

Vorteilhafterweise können die Gitterwände der Gitterelemente einen runden oder eckigen Querschnitt aufweisen. Ein runder Querschnitt bietet eine weiche Lichtbrechung und eignet sich insbesondere für Anwendungen, bei denen ein gleichmäßiger Lichtaustritt gewünscht ist. Ein eckiger Querschnitt, beispielsweise quadratisch oder rechteckig, kann dagegen stärkere optische Kanten und Schattenwürfe erzeugen, was bei dekorativen oder technisch anspruchsvollen Anwendungen von Vorteil ist. Die Wahl des Querschnitts kann entsprechend der gewünschten Lichtlenkung und des ästhetischen Designs erfolgen. Beide Querschnittsformen können durch additive Fertigungsmethoden oder mechanische Verfahren präzise umgesetzt werden.

Erfindungsgemäß kann die Gitterstruktur einstückig gefertigt sein. Vorteilhafterweise wird dadurch eine hohe Stabilität und ein nahtloses Design erreicht, das sowohl die Funktionalität als auch die Ästhetik des Lampenschirms verbessert.

Vorteilhafterweise kann die Gitterstruktur durch ein additives Fertigungsverfahren erzeugt sein. Beispiele hierfür sind 3D-Druckverfahren, die eine präzise und wirtschaftliche Fertigung komplexer Strukturen ermöglichen. Insbesondere lassen sich durch additive Verfahren Gitterstrukturen mit variierenden Geometrien und Materialstärken in einem einzigen Produktionsschritt herstellen.

Weitere vorteilhafte Ausgestaltungen werden anhand eines in der Zeichnung dargestellten Ausführungsbeispiels näher erläutert.

Es zeigt:
Figur 1 eine schematisch dargestellte Ansicht eines erfindungsgemäßen Lampenschirms und
Figur 2 einen Ausschnitt aus dem in Figur 1 dargestellten Lampenschirm.

In den Figuren ist schematisch ein Lampenschirm 1 dargestellt. Der Lampenschirm 1 besteht aus einer Gitterstruktur 2, die aus mehreren Gitterelementen 3 gebildet ist. Jedes Gitterelement 3 ist durch Gitterwände 4 begrenzt.

Jedes Gitterelement 3 weist eine durch einen Schwerpunkt 5 des Gitterelements 3 senkrecht zu einer Umhüllenden 6 der Gitterstruktur 2 verlaufende Mittenachse 7 auf, die jeweils so ausgerichtet sind, dass sie entlang einer bevorzugten Blickrichtung 8 durch das jeweilige Gitterelement 3 verlaufen. Auf diese Weise lassen die von den Gitterelementen 3 umschlossenen Hohlräume 9 entlang der bevorzugten Blickrichtung 8 Licht durch und erscheinen aus stark abweichenden Blickrichtungen blickdicht.

Die Gitterwände 4 sind so ausgestaltet, dass ein lichtes Maß 1 in einer zu der Umhüllenden 6 parallelen Querschnittsfläche jedes Gitterelements 3 maximal doppelt so groß ist, wie eine Tiefe d des Gitterelements 3 senkrecht zur Umhüllenden 6 im Bereich des Gitterelements 3.

In den Figuren sind exemplarisch einzelne mehrerer gleichartiger Elemente mit einem Bezugszeichen gekennzeichnet.

## Patentansprüche

1. Lampenschirm (1) aus einer Gitterstruktur (2), wobei die Gitterstruktur (2) aus mehreren Gitterelementen (3) gebildet ist, wobei jedes Gitterelement (3) eine durch einen Schwerpunkt (5) des Gitterelements (3) senkrecht zu einer Umhüllenden (6) der Gitterstruktur (2) verlaufende Mittenachse (7) aufweist, **dadurch gekennzeichnet, dass** die Mittenachsen (7) der Gitterelemente so ausgerichtet sind, dass sie jeweils entlang einer bevorzugten Blickrichtung (8) durch das jeweilige Gitterelement (3) verlaufen, sodass von den Gitterelementen (3) umschlossene Hohlräume (9) entlang der bevorzugten Blickrichtung (8) Licht durchlassen und aus stark abweichenden Blickrichtungen blickdicht erscheinen.

2. Lampenschirm (1) gemäß Anspruch 1, **dadurch gekennzeichnet, dass** ein lichtes Maß 1 in einer zu der Umhüllenden (6) parallelen Querschnittsfläche jedes Gitterelements (3) maximal doppelt so groß ist, wie eine Tiefe d des Gitterelements (3) senkrecht zur Umhüllenden (6) im Bereich des Gitterelements (3).

3. Lampenschirm (1) gemäß Anspruch 1 oder Anspruch 2, wobei die Gitterstruktur (2) in Form eines konischen oder hyperboloiden Körpers ausgebildet ist.

4. Lampenschirm (1) gemäß einem der voranstehenden Ansprüche, wobei die Gitterstruktur (2) aus einem lichtundurchlässigen Material gefertigt ist.

5. Lampenschirm (1) gemäß einem der voranstehenden Ansprüche, wobei die Hohlräume (9) der Gitterstruktur (2) so geformt sind, dass der Übergang von Lichtdurchlässigkeit zu Blickdichtigkeit bei einer Änderung des Blickwinkels abrupt erfolgt.

6. Lampenschirm (1) gemäß einem der voranstehenden Ansprüche, wobei die Gitterstruktur (2) mit einer lichtreflektierenden oder lichtundurchlässigen Beschichtung versehen ist, um gezielte Lichtlenkung zu ermöglichen.

7. Lampenschirm (1) gemäß einem der voranstehenden Ansprüche, wobei die Gitterelemente (3) entlang der bevorzugten Blickrichtung (8) elliptisch oder polygonal ausgebildet sind, um die gewünschte Lichtdurchlässigkeit zu verstärken.

8. Lampenschirm (1) gemäß einem der voranstehenden Ansprüche, wobei die Gitterelemente (3) der Gitterstruktur (2) unterschiedlich groß ausgestaltet sind und/oder unterschiedliche Formgebungen aufweisen.

9. Lampenschirm (1) gemäß einem der voranstehenden Ansprüche, wobei eine Materialstärke einer das Gitterelement bildenden Gitterwand (4) der Gitterelemente (3) unterschiedlich ist, sodass Abstände zwischen der Hohlräumen (8) der Gitterelemente (3) variiert sind.

10. Lampenschirm (1) gemäß einem der voranstehenden Ansprüche, wobei die Gitterwände (4) der Gitterelemente (3) einen runden oder eckigen Querschnitt aufweisen.

11. Lampenschirm (1) gemäß einem der voranstehenden Ansprüche, wobei die Gitterstruktur (2) einstückig gefertigt ist.

12. Lampenschirm gemäß Anspruch 10, wobei die Gitterstruktur durch ein additives Fertigungsverfahren erzeugt ist.
